# EUROPÄISCHE PATENTSCHRIFT

(11) **EP 0 853 458 B1**
(45) Veröffentlichungstag und Bekanntmachung des Hinweises auf die Patenterteilung: **02.06.1999**
(21) Anmeldenummer: 96933438.2
(22) Anmeldetag: 01.10.1996
(51) Int. Cl.: A47K 5/122, B65D 23/00, B65D 1/02

(54) **DOSIERSPENDER FÜR FLÜSSIGKEITEN**
METERING DISPENSER FOR LIQUIDS
DISTRIBUTEUR-DOSEUR DE LIQUIDES

(30) Priorität: 02.10.1995 DE 19536739
(43) Veröffentlichungstag der Anmeldung: 22.07.1998
(73) Patentinhaber: Zeller Plastik GmbH, 56856 Zell (DE)
(72) Erfinder: HEYN, Klaus, D-56856 Zell (DE)
(74) Vertreter: VOSSIUS & PARTNER
(86) Internationale Anmeldenummer: EP9604289
(87) Internationale Veröffentlichungsnummer: WO9712535

(56) Entgegenhaltungen:
- CH-A- 547 625
- CH-A- 682 068
- DE-A- 3 339 064
- US-A- 3 545 651

## Beschreibung

Die Erfindung betrifft einen Dosierspender für Flüssigkeiten, insbesondere Flüssigseife, Duschgel, Shampoo, Desinfektionsmittel oder ähnliches mit einem Halter und einem Behälter.

Dosierspender für Flüssigkeiten wie etwa Flüssigseife oder ähnliche Flüssigkeiten sind bekannt. Bei in Waschräumen oder Toiletten verwendeten Dosierspendern wird häufig mittels einer Druck- oder Zugbewegung über eine Taste bzw. einen Hebel eine Pumpe betätigt, die etwas Flüssigkeit aus einem Vorratsbehälter ausgibt. Bei solchen Spendern bleibt die Pumpe fest im Gehäuse, während der Vorratsbehälter auswechselbar ist. Dies führt dazu, daß die Benutzung eines solchen Spenders auf eine einzige Flüssigkeit beschränkt bleibt, da sonst ständig eine Reinigung der Pumpe erforderlich wäre. Nachteilig ist darüber hinaus, daß die am Spender verbleibende Pumpe im Laufe der Zeit verharzt oder verklebt, und da solche Verschmutzungen als Nährboden für Bakterien dienen können, werden oft die hygienischen Anforderungen nicht mehr erfüllt. Eine häufige und aufwendige Reinigung des Spenders ist unvermeidbar.

Die CH-A-547 625 beschreibt einen Dosierspender für pastöse Flüssigkeiten mit einem Behälter und einem Halter für den Behälter. Der Behälter weist an der Unterseite eine Entnahmeöffnung auf, die mit einem Ventil verschließbar ist. Zum Ausgeben einer Menge des Behälterinhalts kann der Behälter an einer beliebigen stelle eingedrückt werden.

Die CH-A-682 068 beschreibt einen Dosierspender, bei dem der Behälter mit einem Saugnapf verschwenkbar an einer Wandfläche gehalten wird.

In der EP-A-0 530 789 wird ein Dosierspender vorgeschlagen, der eine am Vorratsbehälter angebrachte Entnahmevorrichtung vorsieht, die gemeinsam mit dem Behälter ausgetauscht wird. Zur Befestigung des Vorratsbehälters wird hierzu ein an der Wand anbringbares C-förmiges Halteelement vorgeschlagen, in dem der Vorratsbehälter mit seinem oberen und unteren Ende gehalten wird. Am unteren Ende wird dazu über die Entnahmevorrichtung ein kappenförmiges Deckelteil aufgeschraubt, das wiederum von einer separaten Haltehülse umfaßt wird. Diese Haltehülse wird letztendlich über eine integrierte Diebstahlsicherung am Halteelement befestigt. Die Diebstahlsicherung kann hier über einen von außen einführbaren Entriegelungsstift entsichert werden. Die beiden Schenkel des C-förmigen Halteelements ragen soweit von der Wand weg, daß ein eingespannter zylinderförmiger Vorratsbehälter von einer Hand umfaßt und zusammengedrückt werden kann. Bei Verdrücken des Behälters wird die Verformung der Behälterwandung in eine Öffnungsbewegung der Entnahmevorrichtung umgesetzt. Dabei wird mit dem Verdrücken der Behälterwandung ein im Behälter montierter U-förmiger Haltebügel derart verformt, daß ein mit ihm verbundener Absperrkörper verschoben wird, und die Auslaßöffnung freigibt. Die zu spendende Flüssigkeit fließt aus dem Behälter aus, bis eine Entspannung der Behälterwandung über den Absperrkörper zur Schließung der Auslaßöffnung führt.

Der in der EP-A-0 530 789 beschriebene Dosierspender hat den Nachteil einer nur unzureichenden Dosierfähigkeit. Sobald über ein Verdrücken der Behälterwandung die Auslaßöffnung der Entnahmevorrichtung freigegeben wird, beginnt die Flüssigkeit je nach Viskosität unterschiedlich schnell aus dem Behälter auszulaufen. Dieses Auslaufen wird erst dann beendet, wenn der Behälter nicht mehr zusammengedrückt wird.

Weiterhin hat dieser Dosierspender den Nachteil eines recht komplexen und platzraubenden Aufbaues. Der Dosierspender besteht aus einer Vielzahl von Einzelteilen, die separat hergestellt werden müssen und auch die Montagezeit verlängern. Dadurch, daß die Schenkel des Halteelements für ein Umgreifen des Behälters lang genug sein müssen, ragen die Schenkel relativ weit in den Raum hinein. Weiterhin ist zur Entriegelung ein separater Entriegelungsstift notwendig.

Demgegenüber liegt der Erfindung die Aufgabe zugrunde, einen Dosierspender zur Verfügung zu stellen, der eine einfache und effektive Dosierung unterschiedlicher Mengen von beliebig viskosen Flüssigkeiten ermöglicht. Weiterhin soll ein Dosierspender mit einer geringen Zahl von Einzelteilen, dessen Herstellung und Montage einfach und preiswert ist, zur Verfügung gestellt werden. Ein solcher Dosierspender soll vorzugsweise platzsparend sein, und eine Verriegelungseinrichtung enthalten.

Diese Aufgabe wird mit den Merkmalen des Anspruchs 1 gelöst. Die abhängigen Ansprüche betreffen vorteilhafte Weiterbildungen.

Bei der Lösung geht die Erfindung von folgenden Grundgedanken aus.

Der Behälter des erfindungsgemäßen Dosierspenders weist eine Vorderseite, zwei Seitenflächen, eine Rück- sowie eine Unterseite auf. Die Vorderseite ist als Handauflagefläche ausgebildet, die sich von der Unterseite vorn nach oben und hinten zur Rückseite erstreckt. Die beiden Seitenflächen sind als Griffflächen elastisch und gewölbt ausgebildet. Diese verschiedenen Seiten sind derartig miteinander ausgebildet und aneinander angepaßt, so daß ein einfaches Verdrücken der Seitenflächen bei gleichzeitiger Handauflage auf der Vorderseite, zum Dosieren möglich ist.

Auf das Prinzip der Dosierung wird nachfolgend eingegangen.

Die Ausgabemenge läßt sich durch ein unterschiedlich starkes oder tiefes Verdrücken der Griffflächen regulieren. Insbesondere kann durch eine entsprechende geometrische Ausgestaltung der Griffflächen, die Dosierung voreingestellt werden. Wird eine Grifffläche nach innen gedrückt, baut sich im Inneren des Behälters ein entsprechender Überdruck auf, der dadurch ausgeglichen wird, daß die selbstschließende Entnahmevorrichtung solange Flüssigkeit ausgibt, bis der Überdruck abgebaut ist. Die Entnahmevorrichtung schließt sich wieder sobald ein bestimmtes Verhältnis zwischen dem Druck im Innern und außerhalb des Behälters vorhanden ist. Das heißt, die Größe des Überdrucks bestimmt die Menge an Flüssigkeit, die aus dem Behälter ausgegeben wird. Je nachdem wie weit die Grifffläche eingedrückt wird, fließt eine ganz bestimmte Menge an Flüssigkeit aus. Ist der Überdruck abgebaut, trägt selbst eine immer noch konstant eingedrückte Grifffläche nicht mehr zu einem weiteren Ausfluß bei. Werden anschließend die Griffflächen entspannt, tragen deren Wölbungen dazu bei, daß sie in ihre Ausgangslage zurückkehren, wobei sich die Entnahmevorrichtung erneut öffnet und zum Ausgleich des jetzt entstehenden Unterdrucks Luft in den Behälter saugt. Vorzugsweise kann für diese Entnahmevorrichtung z.B. der in der EP-A-0 545 678 beschriebene Verschluß mit selbstschließendem Ventil verwendet werden. Das Ventil wird hinsichtlich seiner Eigenschaften beim Öffnen und Schließen passend zur gewünschten Dosierung unter Berücksichtigung der Viskosität des Inhalts ausgewählt.

Die auszugebende Flüssigkeitsmenge läßt sich also beliebig dosieren und da der Ausfluß von dem beim Verdrücken entstehenden Überdruck abhängt, ist die Gefahr einer ungewollten großvolumigen oder gar völligen oder auch selbsttätigen Entleerung nicht gegeben.

Bei Verwendung des aus der EP-A-0 545 678 bekannten selbstschließenden Ventils ergeben sich dabei folgende vorteilhafte Eigenschaften. Das Ventil öffnet sich bei einem ersten Überdruck im Behälter umd bleibt im geöffneten Zustand auch dann, wenn der Druck geringer wird und schließt erst wieder bei Erreichen eines zweiten Druckes, der kleiner ist als der erste Überdruck. Mit anderen Worten wird dieses Ventil durch eine bestimmte Druckerhöhung geöffnet und durch eine bestimmte Druckerniedrigung geschlossen. Bei dieser Ausführungsform werden die Griffflächen so ausgebildet, daß sie soweit eingedrückt werden können, daß die zum Öffnen des Ventils erforderliche Druckerhöhung erreicht wird. Außerdem ist die Rückstellkraft der elastischen Griffflächen so gewählt, daß beim Loslassen der Griffflächen die zum Schließen des Ventils erforderliche Druckerniedrigung bewirkt wird. Die Dosierung erfolgt hierbei zeitabhängig, d.h. solange die Griffflächen eingedrückt sind wird der Behälterinhalt ausgegeben. Sobald die Griffflächen nicht mehr eingedrückt sind, wird die Ausgabe gestoppt.

Der Behälter des erfindungsgemäßen Dosierspenders weist an seiner einer Wand zugewandten Seite eine integrierte erste Halteeinrichtung auf, die mit einer ersten Aufnahmeeinrichtung, die am Halter des Dosierspenders vorgesehen ist, lösbar in Eingriff bringbar ist. Somit wird der Behälter nur an einer einzigen Stelle an dem Halter befestigt, was eine leichte Austauschbarkeit ermöglicht. Da durch diese Art der Befestigung kein Freiraum zwischen Behälter und Halter vorhanden ist, zeichnet sich der erfindungsgemäße Dosierspender durch einen besonders geringen Platzbedarf aus.

Zur Reduzierung der für den Dosierspender notwendigen Bauteile setzt sich der Halter nur aus den beiden Teilen Wandplatte und Deckelteil zusammen. Die Wandplatte wird an der Wand befestigt und enthält die oben erwähnte erste Aufnahmeeinrichtung, das Deckelteil dient als Verkleidung der Wandplatte. Die Wandplatte besitzt einen im wesentlichen bogenförmigen Haltearm und eine sich daran im wesentlichen waagerecht anschließende zweite Aufnahmeeinrichtung. Durch diese Bogenform wird ein Freiraum geschaffen, der genügend Platz für eine die Flüssigkeit aufnehmende Hand bietet. Der Behälter ist dazu ebenso bogenförmig ausgestaltet. Durch die Befestigung über die Behälterrückseite wird am Behälter ein ausreichend großer Auflagebereich zum Verdrücken des Behälters geschaffen. Die Entnahmevorrichtung wird gemeinsam mit dem Behälter ausgetauscht, wodurch den hygienischen Bedingungen zur Genüge getan wird. Überdies entfällt eine Reinigung.

Gemäß einer besonderen Ausgestaltung weist der Haltearm ein im wesentlichen U-förmiges Profil auf, wodurch ausreichend Platz für eine integrierte Verriegelungseinrichtung geschaffen wird. Diese kann nun von außen unsichtbar im Halter angeordnet werden und dient somit auch als Diebstahlsicherung. Zur Simplifizierung ist die Verriegelungseinrichtung so ausgestaltet, daß durch einen von außen einwirkenden Druck auf den Haltearm der Behälter über Hebelkräfte freigegeben bzw. entsichert wird. Dazu besteht die Verriegelungseinrichtung aus einem Verriegelungs- und Entriegelungsteil. Durch Druckeinwirkung auf das Entriegelungsteil wird das Verriegelungsteil so vom Behälter wegbewegt, daß eine Rastverbindung zwischen Verriegelungseinrichtung und Behälter gelöst wird. Die Anordnung der Verriegelungseinrichtung vollständig im Inneren des Halters und deren Betätigung über einen von außen einwirkenden Druck machen eine separate zusätzliche Entriegelungsvorrichtung, wie etwa einen Stift, überflüssig, und verhindert auch, daß das Vorhandensein einer Verriegelungseinrichtung von außen zu erkennen ist.

Die Rastverbindung ist außerdem so ausgebildet, daß sowohl in Haltetaschen der Halteeinrichtung, mit denen das Verriegelungsteil in Eingriff gebracht wird, als auch an dem Verriegelungsteil erhabene Nasen ausgebildet sind. Sollte nun versucht werden, den Behälter ohne Betätigung der Diebstahlsicherung nach oben zu entfernen, so verhaken sich die beiden übereinanderstehenden Nasen und verhindern somit ein unbeabsichtigtes Abgleiten der Verriegelungseinrichtung aus den Haltetaschen der Halteeinrichtung.

Die Erfindung wird nachstehend mit Bezug auf die Zeichnungen näher erläutert. Es zeigen:
- Fig. 1: eine Seitenansicht einer bevorzugten Ausführungsform eines Behälters mit Entnahmevorrichtung,
- Fig. 2: eine Rückansicht des Behälters von Fig. 1,
- Fig. 3: eine Vorderansicht des Behälters von Fig. 1 gehaltert im Halter,
- Fig. 4: eine Seitenansicht des Behälters von Fig. 1 mit aufgeschnittenem Halter,
- Fig. 5: eine Explosionsdarstellung des Halters und der Verriegelungseinrichtung von Fig. 4,
- Fig. 6: eine Draufsicht der Vorrichtung von Fig. 4 mit Teilschnitt des Halters im Bereich der Haltetaschen,
- Fig. 6a: eine Ausschnittvergrößerung des Teilschnittes von Fig. 6,
- Fig. 7a: eine Draufsicht des Halters von Fig. 4,
- Fig. 7b: eine weitere Draufsicht des Halters von Fig. 4, die die Funktion des Entriegelungsmechanismus der Verriegelungseinrichtung veranschaulicht,
- Fig. 8: eine Seitenansicht des Behälters von Fig. 1 mit einer weiteren bevorzugten Ausführungsform eines Halters im Querschnitt,
- Fig. 9: eine Seitenansicht der Ausführungsform von Fig. 8,
- Fig. 10a: eine Ansicht von unten der Ausführungsform von Fig. 8 und
- Fig. 10b: einen Querschnitt entlang der Linie A-B der Ausführungsform von Fig. 8, wobei der Behälter durch strichpunktierte Linien angedeutet ist.

In Fig. 4 ist eine seitliche Ansicht eines Dosierspenders zu sehen, wobei der Halter 2 aufgeschnitten ist, um auch die darin angebrachte Verriegelungseinrichtung 24 zu zeigen. Wie in Fig. 1 bis 4 gezeigt, weist der Behälter 1 eine besondere Form auf, die sich dadurch auszeichnet, daß die Seitenwände nicht senkrecht und parallel zur Befestigungswand verlaufen, sondern sich der Frontbereich von unten ausgehend bogenförmig nach oben zur Wand hin neigt. Da dem elastischen Behälter durch Druckbeaufschlagung die darin enthaltene Flüssigkeit entnommen werden soll, ist er, wie in Fig. 6 zu erkennen ist, im Querschnitt der Form einer an ihn angreifenden Hand angepaßt, um so eine einfach ausführbare Druckbeaufschlagung zu ermöglichen.

Am unteren Ende des Behälters ist die Entnahmevorrichtung 17 angebracht, z.B. in Form eines sich selbsttätig schließenden Ventils. Dieses bildet zusammen mit dem Behälter 1 eine Nachfülleinheit, die als Ganzes ausgetauscht werden kann. Das Ventil kann mit einem Originalitätssiegel 16 verschlossen bzw. gesichert sein, das über eine Sollbruchstelle entfernt werden kann und damit die Ventilöffnung freigibt.

An der der Wand zugewandten Seitenwand 14 befindet sich die zur Befestigung am Halter 2 vorgesehene erste Halteeinrichtung 143 mit z.B. schwalbenenschwanzförmigem Querschnitt (Fig. 6a). Als Gegenstück hat der Halter 2 eine der Form der ersten Halteeinrichtung 143 angepaßte Nut 211 als erste Aufnahmeeinrichtung, in die der Behälter vertikal eingeschoben und so lösbar gehalten wird. Nach dem Entleeren des Behälters kann dieser nach dem im folgenden beschriebenen Lösen der Verriegelungseinrichtung auf einfache Weise mit einer nach oben gerichteten Bewegung aus dem Halter 2 entfernt und durch einen vollen Behälter ersetzt werden. Der Zeitpunkt eines notwendigen Austausches ist durch die vorhandene Füllstandsanzeige 18 bestimmbar, die sich gut sichtbar in einem unteren Frontbereich des Behälters befindet.

Als nächstes soll detailliert auf den Aufbau des Halters 2 eingegangen werden, wie er in Fig. 5 gezeigt ist. Der Halter 2 besteht aus den beiden Teilen Wandplatte 21 und Deckelteil 23. Wichtige Bestandteile der Wandplatte 21, die geeignet an der Wand befestigt wird, sind die bereits erwähnte erste Aufnahmeeinrichtung 211 in Form einer Nut und der abstehende Haltearm 22. Der Haltearm 22 setzt sich im wesentlichen aus zwei Bereichen zusammen, einem bogenförmigen Abschnitt 222 und einer daran anschließenden, im wesentlichen waagerechten zweiten Aufnahmeeinrichtung 221. Der Dosierspender hat bevorzugt diese Form des Halters und die Form des Behälters 1 ist in einem unteren Bereich 142 diesem Haltearm 22 entsprechend angepaßt.

Wird der Behälter 1 entlang der Nut 211 in die Wandplatte 21 ganz eingeschoben, liegt sein unterer Bereich 142 auf dem Haltearm 22 auf, wobei die Entnahmevorrichtung 17 in der zweiten Aufnahmeeinrichtung 221 zu liegen kommt. Letztere ist dazu in ihrer Form geeignet ausgestaltet. Der untere Bereich 142 liegt auf dem bogenförmigen Abschnitt 222 auf. Dieser hat vorzugsweise ein im wesentlichen nach oben offenes U-förmiges Profil, das so von dem Behälter 1 bedeckt wird, und dadurch einen Hohlraum bildet. Durch die Bogenform des Haltearmes 22 entsteht zwischen Wand und Ventil ein Freiraum, der es ermöglicht, daß zur Aufnahme der Flüssigkeit ohne Schwierigkeiten eine eine Mulde formende Hand unter das Ventil gehalten werden kann. Auf diese Weise kann der Dosierspender auch mit nur einer Hand bedient werden, in dem die Hand unter das Ventil gehalten wird, so daß die Flüssigkeit aufgenommen werden kann, um gleichzeitig die darüberliegende Grifffläche einzudrücken. Zum Entnehmen der Flüssigkeit kann aber auch einfach eine Hand unter das Ventil gehalten werden, während die andere Hand den Behälter 1 an einem Auflagebereich 11 greift und an den Griffflächen 121, 131 zusammendrückt.

Als Verkleidung der Wandplatte 21 ist das Deckelteil 23 vorgesehen. Dieses ist in einem unteren Bereich 231 und in einem oberen Bereich 232 geschlossen. Zwischen diesen Bereichen 231, 232 befindet sich passgenau zur Nut 211 eine Öffnung 233, die die Nut als komplettes Gegenstück für die erste Halteeinrichtung 143 am Behälter 1 ergänzt. In Fig. 6a erkennt man außerdem die Erhabenheiten 235. Diese verlaufen im Bereich der Öffnung 233 parallel zur Nut 211 und drücken über die elastische Rückseite 14 des Behälters 1 die erste Halteeinrichtung 143 an die schwalbenschwanzförmige Schräge der Nut 211 spielfrei hin.

Zur Montage des Deckelteils 23 auf die Wandplatte 21 wird das Deckelteil 23 zunächst mit der Öffnung 233 quer über die zweite Aufnahmeeinrichtung 221 geschoben, im Bereich des Haltearmabschnittes 222 zur Senkrechten gedreht und mit der vorzugsweise umlaufenden Schnappverbindung 234 letztendlich in der Wandplatte 21 eingerastet und davon gehalten.

Der Behälter wird also soweit in der Nut 211 nach unten geschoben, bis das Ventil in der Aufnahmeeinrichtung 221 zu liegen kommt, und der U-förmige Haltearmabschnitt 222 bedeckt ist. Dann befindet sich der Behälter in seiner Endposition.

Der Auflagebereich 11 verläuft wie oben erwähnt besonders geformt und nach oben zur Wand hin geneigt. Vorzugsweise besitzt er als Angriffspunkte für das Verdrücken des Behälters 1 sich seitlich gegenüberliegende elastische Griffflächen 121, 131, die gewölbt sind, um so nach dem Zusammendrücken eine Rückstellbewegung der Behälterwände zu bewirken. Im Frontbereich des Behälters hat die Auflagefläche 11 eine Breite f von etwa 10 bis 50 mm, vorzugsweise aber 37 mm, in einem rückwärtigen Bereich beträgt die Breite g etwa 40 bis 100 mm, vorzugsweise jedoch 62 mm. Die Breite f ist vorzugsweise 25 mm größer als die Breite g.

Der in Fig. 3 gezeigte Auflagebereich 11 wird auch zur Beschriftung des Behälters 1, vorzugsweise durch ein selbstklebendes Etikett 19, benutzt. Die Lage und Länge dieser Etikettes bestimmt den sichtbaren Bereich der Füllstandsanzeige 18 und somit die sichtbare Restmenge des Behälterinhaltes.

Abschließend soll noch der Aufbau und das Funktionsprinzip der Verriegelungseinrichtung 24 näher erläutert werden. Wie in Fig. 5 gezeigt, besteht die Verriegelungseinrichtung 24 aus dem Verriegelungsteil 241 und dem Entriegelungsteil 245. Die Verriegelungseinrichtung 24 wird senkrecht auf die Wandplatte 21 aufgesetzt und von dieser an den Punkten A und B gehalten. Zum einen erfolgt die Befestigung der Verriegelungseinrichtung an der Wandplatte über eine Schnappverbindung am unteren Ende des Verriegelungsteils 242, zum anderen über ein Auflagelager im Inneren des Haltearmes 22 im Punkt B. Die eigentliche Verriegelung erfolgt über ein weiteres Rastverbindungselement 243 am oberen Ende des Verriegelungsteils 241, das nach dem Einführen des Behälters 1 in die Nut 211 des Halters in Haltetaschen 144 der ersten Halteeinrichtung 143 einschnappt. Dazu ist das Verriegelungsteil 241 in einem Abschnitt als Federelement 244 ausgebildet, das das Rastverbindungselement 243 in Richtung zur Haltetasche 144 vorspannt. Das Entriegelungsteil 245 der Verriegelungseinrichtung 24 besteht im wesentlichen aus einem zylinderförmigen, vorzugsweise runden Abschnitt 246. Dieser ist mit dem Verriegelungsteil 241 über eine scharnierartige Dünnstelle 247 verbunden und hat einen solchen Durchmesser, daß er, wie in Fig. 7a gezeigt ist, an den Innenseiten der Schenkel des U-förmigen Abschnitts 222 anliegt. Wird nun der Haltearmabschnitt 222 im Bereich des Entriegelungsteils wie in Fig. 7b gezeigt, in Pfeilrichtung zusammengedrückt, bewirkt das Zusammendrücken eine Ausdehnung des zylinderförmigen Abschnitts in Y-Richtung. Diese Bewegung wiederum bewirkt eine Drehung des Verriegelungsteils 241 um einen Punkt im Bereich des Federelementes 244 um einen Winkel α. Die Rastverbindung zwischen Verriegelungseinrichtung 24 und Behälter 1 wird gelöst, der Behälter kann nach oben entnommen werden.

In den Figuren 8, 9, 10a und 10b ist ein Dosierspender mit einer alternativen Ausführungsform eines Halters 2 gezeigt. Im einzelnen besteht der Halter 2 aus einer Wandplatte 27 und einem Deckelteil 25. Die Wandplatte 27 weist Befestigungslöcher 271 und 273 auf, die im Bereich des oberen bzw. unteren Endes der Wandplatte angeordnet sind. Ferner ist ein Durchbruch 272 im Bereich des oberen Drittels der Wandplatte vorgesehen. Das Deckelteil 25 wird mittels Schnappverbindungen 252 bzw. 254 am oberen bzw. unteren Ende der Wandplatte 27 gehalten. Im Unterschied zur vorstehend beschriebenen Ausführungsform ist die Verriegelungseinrichtung 26 integraler Bestandteil des Deckelteils 25. Ein unterer Bereich 251 des Deckelteils 25 erstreckt sich von der Unterseite nach vorne und nach oben und endet etwa in Höhe der Mitte des Wandhalters. An dem oberen Ende ist ein Rücksprung vorhanden, auf dem der eingesetzte Behälter 1 mit der Unterseite zu liegen kommt. Ein mittlerer Abschnitt im Bereich des oberen Endes ist als Federelement 264 ausgebildet. Wie insbesondere aus Figur 9 hervorgeht, ist dieses Federelement 264 in Richtung F auf den Wandhalter eindrückbar. Von diesem Federelement erstreckt sich nach innen ein Entriegelungsteil 265 und anschließend nach oben ein plattenförmiges Verriegelungsteil 261. Am Entriegelungsteil 265 ist ein senkrecht stehendes Versteifungsteil 266 mit den Anschlagflächen 267 und 268 angebunden. An dessen oberem Ende ist ein Rastverbindungselement 263 angeordnet, das in Haltetaschen 144 am Behälter eingreift. Beim Eindrücken des mittleren Abschnitts 264 wird zur Hubbegrenzung die Anschlagfläche 267 an die Nase 275 gedrückt. Dabei wird die Verriegelung gelöst und der Behälter kann nach oben herausgeschoben werden. Beim Eindrücken wird das Rastverbindungselement 263 bis in den Bereich der Ausnehmung 272 in der Wandplatte 27 hineingedrückt. Aufgrund der Eigenelastizität kehrt der mittlere Abschnitt wieder in die Ausgangslage zurück und beim Einsetzen eines neuen Behälters rastet das Rastverbindungselement 263 in den zugehörigen Haltetaschen 144 ein. Sollte bei Nichtentriegelung versucht werden, den Behälter 1 aus der Halterung zu ziehen, so schlägt die Anschlagfläche 268 von unten auf die Nase 275 und verhindert somit deformierende Zugkräfte auf das Deckelteil 25.

Im übrigen kann bezüglich des Aufbaus und der Funktionsweise auf die vorstehende Beschreibung der ersten Ausführungsform Bezug genommen werden. Die zweite Ausführungsform hat den Vorteil, daß die Verriegelungseinrichtung kein zusätzliches Bauteil erfordert.

## Patentansprüche

1. Dosierspender, insbesondere für pastöse Flüssigkeiten, mit einem Behälter (1) und einem Halter (2) für den Behälter, wobei der Behälter eine Vorderseite (11), eine erste und zweite Seitenfläche (12, 13), eine Rückseite (14) und eine Unterseite (15) aufweist, an der Unterseite (15) eine Entnahmeöffnung (16) vorgesehen ist, die mit einem selbstschließenden Ventil (17) verschließbar ist, die Vorderseite eine Auflagefläche (11) bildet, die sich von der Unterseite (15) nach oben und nach hinten zur Rückseite (14) erstreckt,
die erste und/oder zweite Seitenfläche (12, 13) eine nach außen gewölbte elastische Grifffläche (121, 131) aufweist, deren Krümmungsradius von dem Rand der Auflagefläche (11) zum Rand Rückseite (14) zunimmt und die durch Eindrucken den Behälterinnendrück erhöht und zum Ausgeben einer Menge des Behälterinhalts das Ventil öffnet.

2. Dosierspender nach Anspruch 1 wobei die Auflagefläche (11) bogenförmig ist, wobei vorzugsweise der Krümmungsradius von der Unterseite (15) zur Rückseite (14) abnimmt.

3. Dosierspender nach Anspruch 1 oder 2, wobei die Auflagefläche (11) quer zu ihrer Erstreckungsrichtung im wesentlichen gerade verläuft.

4. Dosierspender nach einem der Ansprüche 1 bis 3, wobei die Breite der Auflagefläche (11) von der Unterseite (15) zur Rückseite (14) zunimmt, vorzugsweise beginnend mit einer Breite f von 10 bis 50 mm, insbesondere 37 mm und endend mit einer Breite g von 40 bis 100 mm, insbesondere 62 mm.

5. Dosierspender nach einem der Ansprüche 1 bis 4, wobei die Rückseite (14) einen oberen Abschnitt (141) der im wesentlichen eben ist und einen sich anschließenden unteren Abschnitt (142) aufweist, der bogenförmig ist, wobei vorzugsweise die Bogenform in der gleichen Richtung wie die Auflagefläche (11) gekrümmt ist.

6. Dosierspender nach einem der Ansprüche 1 bis 5, wobei an der Rückseite (14) eine erste Halteeinrichtung (143) ausgebildet ist.

7. Dosierspender nach Anspruch 6, wobei die erste Halteeinrichtung (143) als Vorsprung ausgebildet ist, der sich über mindestens einen Bereich der Rückseite (14) in Längsrichtung erstreckt und vorzugsweise im Querschnitt schwalbenschwanzförmig ist.

8. Dosierspender nach einem der Ansprüche 1 bis 7, wobei das selbstschließende Ventil (17) sich bei mindestens einem bestimmten Behälterinnendruck öffnet.

9. Dosierspender nach einem der Ansprüche 1 bis 8, wobei das Ventil (17) mit einem Originalitätssiegel (16) gesichert ist.

10. Dosierspender nach einem der Ansprüche 1 bis 9, wobei der Behälter (1) mindestens einen Abschnitt (18), vorzugsweise im unteren Bereich der Auflagefläche (11) aufweist, der durchsichtig ist.

11. Dosierspender nach einem der Ansprüche 1 bis 10, wobei die Auflagefläche (11) mit einem Etikett (19) versehen ist.

12. Dosierspender nach Anspruch 11, wobei das Etikett (19) den durchsichtigen Abschnitt (18) mindestens teilweise übeerdeckt.

13. Dosierspender nach einem der Ansprüche 6 bis 12, wobei der Halter (2) eine erste Aufnahmeeinrichtung (211) aufweist, die mit der ersten Halteeinrichtung (143) in Eingriff bringbar ist.

14. Dosierspender nach Anspruch 13, wobei die erste Aufnahmeeinrichtung als Schiene (211) ausgebildet ist, deren Länge und Querschnitt vorzugsweise an die Abmessungen der Halteeinrichtung (143) angepaßt sind.

15. Dosierspender nach einem der Ansprüche 1 bis 14, wobei der Halter (2) eine an einer Wand befestigbare Wandplatte (21) mit einem sich von der Wand weg erstreckenden Haltearm (22) und ein an der Wandplatte (21) befestigbares Deckelteil (23) aufweist.

16. Dosierspender nach Anspruch 15, wobei der Haltearm (22) an einem freien Ende eine zweite Aufnahmeeinrichtung (221) für die Entnahmevorrichtung (17) des Behälters (1) aufweist.

17. Dosierspender nach Anspruch 15 oder 16, wobei der Haltearm (22) einen bogenförmigen Abschnitt (222), der sich von der Wandplatte (21) im wesentlichen rechtwinklig ausgehend nach unten erstreckt, und die sich im wesentlichen waagrecht anschließende zweite Aufnahmeeinrichtung (221) aufweist.

18. Dosierspender nach Anspruch 17, wobei der bogenförmige Abschnitt (222) einen im wesentlichen nach oben offenen U-förmigen Querschnitt aufweist.

19. Dosierspender nach Anspruch 17 oder 18, wobei der untere Abschnitt (142) der dem Halter (2) zugewandten Seite des Behälters (1) derartig ausgebildet ist, daß dessen Verlauf der Form des Haltearms (22) entspricht und auf diesem aufliegt.

20. Dosierspender nach einem der Ansprüche 1 bis 19, wobei der Halter (2) eine Verriegelungseinrichtung (24, 26) aufweist, die zwischen dem Halter (2) und der Rückseite (14) des Behälters (1) angreift.

21. Dosierspender nach Anspruch 20, wobei die Verriegelungseinrichtung (24) ein plattenförmiges Verriegelungsteil (241, 261) und ein Entriegelungsteil (245, 265) aufweist, das vorzugsweise benachbart zu einem ersten Ende (242) des Verriegelungsteil (241) schwenkbeweglich angeordnet ist.

22. Dosierspender nach Anspruch 21, wobei das Verriegelungsteil (241) mit seinem ersten Ende (242) mit einem Aufnahmelager (212) im Bereich des Haltearms (22) an der Wandplatte (21) derart in Eingriff bringbar ist, daß durch Betätigen des Entriegelungsteils (245) das zweite Ende (243) des Verriegelungsteils (241) verschwenkbar ist.

23. Dosierspender nach Anspruch 21 oder 22, wobei an dem zweiten Ende des Verriegelungsteils (241) ein Rastverbindungselement (243) angeordnet ist, daß mit einer Aussparung (144) an der Rückseite (14), vorzugsweise an der Halteeinrichtung (143) lösbar in Eingriff bringbar ist.

24. Dosierspender nach einem der Ansprüche 21 bis 23, wobei das Verriegelungsteil (241, 261) ein Federelement (244, 264) aufweist, so daß das Rastverbindungselement (243, 263) verschwenkbar ist.

25. Dosierspender nach einem der Ansprüche 21 bis 24, wobei das Entriegelungsteil (245) einen zylinderförmigen Abschnitt (246) aufweist, der über ein Gelenk (247) mit dem Verriegelungsteil (241) verbunden ist und an einer dem Gelenk (247) gegenüberliegenden Stelle einen Halter (248) aufweist.

26. Dosierspender nach Anspruch 25, wobei der Halter (248) des Entriegelungsteils (245) mit einem Aufnahmelager (223) an dem bogenförmigen Abschnitt (222) verbindbar ist.

27. Dosierspender nach Anspruch 25 oder 26, wobei der zylinderförmige Abschnitt (246) derart elastisch verbiegbar ist, daß eine nach innen gerichtete Verdrückung auf den zylinderförmigen Abschnitt (246) so auf das Verriegelungsteil (241) übertragen wird, daß das Rastverbindungselement (243) aus der Aussparung (144) herausbewegt wird.

28. Dosierspender nach einem der Ansprüche 23 bis 27, wobei das Rastverbindungselement eine Nase (243, 263) ist, die mit der Haltetasche (144) verriegelnd verhakt ist, so daß der Behälter (1) ohne Lösen der Verriegelungseinrichtung (24) nicht aus dem Halter (2) entnommen werden kann.

29. Dosierspender nach einem der Ansprüche 15 bis 28, wobei das Deckelteil (23) Erhabenheiten (235) aufweist, die im Zusammenwirken mit der Rückseite (14) des Behälters (1) eine spielfreie Halterung des Behälters (1) im Halter (2) erlauben.

30. Dosierspender nach einem der Ansprüche 20 bis 29, wobei die Verriegelungseinrichtung (24) von außen nicht erkennbar innerhalb des Halters (2) angeordnet ist, wobei vorzugsweise das Verriegelungsteil (241) innerhalb der Wandplatte (21) und das Entriegelungsteil (245) innerhalb des U-förmigen Abschnitts (222) angeordnet ist.

## Claims

1. A dispenser, in particular for pasty liquids, comprising a container (1) and a mounting (2) for the container, wherein the container comprises a front side (11), first and second side surfaces (12, 13), a rear side (14) and a bottom side (15) and wherein a dispensing opening (16) which can be sealed by a self-closing valve (17) is provided at the bottom side (15); the front side forms a supporting surface (11) which extends from the bottom side (15) to the top and towards the rear side (14); and
the first and/or second side surface(s) (12, 13) comprise(s) an arched outwardly, elastic gripping surface (121, 131) whose radius of curvature increases from the edge of the supporting surface (11) to the edge of the rear side (14) and which increases the pressure within the container and opens the valve for dispensing an amount of the container contents by pressing it.

2. The dispenser according to claim 1, wherein the supporting surface (11) is arc-shaped, the radius of curvature preferably decreasing from the bottom side (15) to the rear side (14).

3. The dispenser according to claim 1 or 2, wherein the supporting surface (11) takes an essentially straight course transverse to its direction of extension.

4. The dispenser according to any of claims 1 to 3, wherein the width of the supporting surface (11) increases from the bottom side (15) to the rear side (14), preferably starting with a width f of 10 to 50 mm, in particular 37 mm and ending at a width g of 40 to 100 mm, in particular 62 mm.

5. The dispenser according to any of claims 1 to 4, wherein the rear side (14) comprises an upper portion (141) which is essentially plain and an adjoining lower portion (142) which is arc-shaped, the arc being curved preferably in the same direction as the supporting surface (11).

6. The dispenser according to any of claims 1 to 5, wherein a first holding means (143) is provided at the rear side (14).

7. The dispenser according to claim 6, wherein the first holding means (143) is designed as a projection extending in the longitudinal direction over at least part of the rear side (14) and preferably having a dovetail cross-section.

8. The dispenser according to any of claims 1 to 7, wherein the self-closing valve (17) and opens at least when a certain internal pressure in the container is reached.

9. The dispenser according to any of claims 1 to 8, wherein the valve (17) is secured by means of a tamper-proof seal (16).

10. The dispenser according to any of claims 1 to 9, wherein the container (1) comprises at least one portion (18), preferably in the lower section of the supporting surface (11), which portion is transparent.

11. The dispenser according to any of claims 1 to 10, wherein the supporting surface (11) is provided with a label (19).

12. The dispenser according to claim 11, wherein the label (19) at least partially overlaps the transparent portion (18).

13. The dispenser according to any of claims 6 to 12, wherein the mounting (2) comprises a first receiving means (211) engageable with the first holding means (143).

14. The dispenser according to claim 13, wherein the first receiving means is a bar (211) whose length and cross-section are preferably adapted to the dimensions of the holding means (143).

15. The dispenser according to any of claims 1 to 14, wherein the mounting (2) comprises a wall plate (21) mountable to a wall, with a holding arm (22) extending from the wall and a lid element (23) mountable to the wall plate (21).

16. The dispenser according to claim 15, wherein the holding arm (22) is provided at its free end with a second receiving means (221) for the dispensing device (17) of the container (1).

17. The dispenser according to claim 15 or 16, wherein the holding arm (22) comprises an arched portion (222) extending essentially at a right angle from the wall plate (21) towards the bottom and an essentially horizontally adjoining second receiving means (221).

18. The dispenser according to claim 17, wherein the arched portion (222) has an essentially U-shaped cross-section open to the top.

19. The dispenser according to claim 17 or 18, wherein the lower portion (142) of the side of the container (1) facing the mounting (2) is designed such that its course corresponds to the shape of the holding arm (22) and rests on the latter.

20. The dispenser according to any of claims 1 to 19, wherein the mounting (2) comprises a locking means (24, 26) engaging between the mounting (2) and the rear side (14) of the container (1).

21. The dispenser according to claim 20, wherein the locking means (24) comprises a panel-shaped locking member (241, 261) and an unlocking member (245, 265) which is preferably adjacent to the first end (242) of the locking member (241) and can be swivelled.

22. The dispenser according to claim 21, wherein the locking member (241) is engageable with its first end (242) with a support bearing (212) in the area of the holding arm (22) at the wall plate (21) such that by actuating the unlocking member (245) the second end (243) of the locking member (241) is pivotable.

23. The dispenser according to claim 21 or 22, wherein the second end of the locking member (241) is provided with a lock-in connection element (243) which is detachably engageable with a recess (144) at the rear side (14), preferably at the holding means (143).

24. The dispenser according to any of claims 21 to 23, wherein the locking member (241, 261) comprises a spring element (244, 264) such that the lock-in connection element (243, 263) is pivotable.

25. The dispenser according to any of claims 21 to 24, wherein the unlocking member (245) comprises a cylindrical portion (246) which is connected to the locking member (241) via a joint (247) and a mounting (248) at a location opposite the joint (247).

26. The dispenser according to claim 25, wherein the mounting (248) of the unlocking member (245) is connectable to a support bearing (223) at the arched portion (222).

27. The dispenser according to claim 25 or 26, wherein the cylindrical portion (246) is elastically bendable such that pressure on the cylindrical portion (246) is transmitted to the locking member (241) such that the lock-in connection element (243) is moved out of the recess (144).

28. The dispenser according to any of claims 23 to 27, wherein the lock-in connection element comprises a nose (243, 263) which is engaged with the holding pocket (144) such that they interlock and the container (1) cannot be removed from the mounting (2) without releasing the unlocking means (24).

29. The dispenser according to any of claims 15 to 28, wherein the lid element (23) is provided with projections (235) which interact with the rear side (14) of the container (1) and thus enable the container (1) to be mounted in the mounting (2) without play.

30. The dispenser according to any of claims 20 to 29, wherein the locking means (24) is arranged within the mounting (2) such that it is unrecognisable from outside, the locking member (241) being preferably arranged within the wall plate (21) and the unlocking member (245) within the U-shaped portion (222).

## Revendications

1. Distributeur-doseur, notamment pour liquides pâteux, comportant un récipient (1) et un dispositif de retenue (2) pour le récipient, et dans lequel le récipient comporte une face avant (11), des première et seconde faces latérales (12, 13), une face arrière (14) et une face inférieure (15), une ouverture de prélèvement (16), qui peut être fermée par une soupape de fermeture automatique (17), est prévue sur la face inférieure (15), la face avant forme une surface d'appui (11), qui s'étend à partir de la face inférieure (15) vers le haut et vers l'arrière en direction de la face arrière (14), la première et/ou la seconde face latérale (12, 13) possède une surface élastique de préhension (121, 131), qui est coudée vers l'extérieur, dont le rayon de courbure augmente depuis le bord de la surface d'appui (11) en direction du bord de la face arrière (14) et qui, sous l'effet d'un enfoncement, augmente la pression intérieure dans le récipient et ouvre la soupape pour la délivrance d'une quantité du contenu du récipient.

2. Distributeur-doseur selon la revendication 1, dans lequel la surface d'appui (11) possède une forme arquée, auquel cas de préférence le rayon de courbure diminue depuis la face inférieure (15) en direction de la face arrière (14).

3. Distributeur-doseur selon la revendication 1 ou 2, dans lequel la surface d'appui (11) ayant une configuration essentiellement rectiligne transversalement par rapport à sa direction d'extension.

4. Distributeur-doseur selon l'une des revendications 1 à 3, dans lequel la largeur de la surface d'appui (11) augmente depuis la face inférieure (15) en direction de la face arrière (14), de préférence en commençant avec une largeur f comprise entre 10 et 50 mm et égale notamment à 37 mm et se terminant avec une largeur g comprise entre 40 et 100 mm et égale notamment à 62 mm.

5. Distributeur-doseur selon l'une des revendications 1 à 4, dans lequel la face arrière (14) possède une partie supérieure (141), qui est sensiblement plane et possède une partie inférieure contiguë (142), qui possède une forme arquée, auquel cas de préférence la forme arquée est cintrée dans la même direction que la surface d'appui (11).

6. Distributeur-doseur selon l'une des revendications 1 à 5, dans lequel un premier dispositif de retenue (143) est formé sur la face arrière (14).

7. Distributeur-doseur selon la revendication 6, dans lequel le premier dispositif de retenue (143) est agencé sous la forme d'un appendice saillant, qui s'étend dans la direction longitudinale sur une partie de la face arrière (14) et est réalisé de préférence avec une forme en queue d'aronde en coupe transversale.

8. Distributeur-doseur selon l'une des revendications 1 à 7, dans lequel la soupape à fermeture automatique (17) s'ouvre pour au moins une pression intérieure déterminée du récipient.

9. Distributeur-doseur selon l'une des revendications 1 à 8, dans lequel la soupape (17) est protégée par un sceau d'inviolabilité (16).

10. Distributeur-doseur selon l'une des revendications 1 à 9, dans lequel le récipient (1) possède, au moins dans la zone inférieure de la surface d'appui (11), au moins une partie (18) qui est transparente.

11. Distributeur-doseur selon l'une des revendications 1 à 10, dans lequel la surface d'appui (11) comporte une étiquette (19).

12. Distributeur-doseur selon la revendication 11, dans lequel l'étiquette (19) recouvre au moins partiellement la partie transparente (18).

13. Distributeur-doseur selon l'une des revendications 6 à 12, dans lequel le dispositif de retenue (2) comporte un premier dispositif de réception (211), qui peut être amené en prise avec le premier dispositif de retenue (143).

14. Distributeur-doseur selon la revendication 13, dans lequel le premier dispositif de réception est agencé sous la forme d'un rail (211), dont la longueur et la section transversale sont adaptées de préférence aux dimensions du dispositif de retenue (143).

15. Distributeur-doseur selon l'une des revendications 1 à 14, dans lequel le dispositif de retenue (2) comporte une plaque murale (21), qui peut être fixée à un mur et comporte un bras de retenue (22) qui s'étend à partir du mur, et une partie formant couvercle (23) pouvant être fixée à la plaque murale (21).

16. Distributeur-doseur selon la revendication 15, dans lequel le bras de retenue (22) comporte, sur une extrémité libre, un deuxième dispositif de réception (221) pour le dispositif de prélèvement (17) du récipient (1).

17. Distributeur-doseur selon la revendication 15 ou 16, dans lequel le bras de retenue (22) comporte une partie de forme arquée (222), qui s'étend vers le bas sensiblement à angle droit à partir de la plaque murale (21) et comporte le deuxième dispositif de réception (221) qui se raccorde essentiellement horizontalement.

18. Distributeur-doseur selon la revendication 17, dans lequel la partie de forme arquée (222) possède une section transversale essentiellement en forme de U, ouvert vers le haut.

19. Distributeur-doseur selon la revendication 17 ou 18, dans lequel la partie inférieure (142) du côté du récipient (1), tournée vers le dispositif de retenue (2) est agencée de telle sorte que la configuration correspond à la forme du bras de retenue (22) et s'applique sur ce dernier.

20. Distributeur-doseur selon l'une des revendications 1 à 19, dans lequel le dispositif de retenue (2) comporte un dispositif de verrouillage (24, 26), qui s'engage entre le dispositif de retenue ( 2) et la face arrière (14) du récipient (1).

21. Distributeur-doseur selon la revendication 20, dans lequel le dispositif de verrouillage (24) possède une partie de verrouillage en forme de plaque (241, 261) et une partie de déverrouillage (245, 265), qui est disposée de manière à pouvoir pivoter de préférence au voisinage d'une première extrémité (242) de la partie de verrouillage (241).

22. Distributeur-doseur selon la revendication 21, dans lequel la partie de verrouillage (241) peut être amenée par l'une de ses extrémités (242) à engrener avec un palier de logement (212) dans la zone du bras de retenue (22) sur la plaque murale (21) de telle sorte que la seconde extrémité (243) de la partie de verrouillage (241) peut pivoter sous l'effet de l'actionnement de la partie de déverrouillage (245).

23. Distributeur-doseur selon la revendication 21 ou 22, dans lequel sur une seconde extrémité de la partie de verrouillage (241) est disposé un élément de liaison à encliquetage (243), qui peut être amené à engrener, de façon amovible, avec un évidement (144) formé dans la face arrière (14), de préférence sur le dispositif de retenue (143).

24. Distributeur-doseur selon l'une des revendications 21 à 23, dans lequel la partie de verrouillage (241, 261) possède un élément de ressort (244, 264) de sorte que l'élément de liaison à encliquetage (243, 263) peut pivoter.

25. Distributeur-doseur selon l'une des revendications 21 à 24, dans lequel la partie de déverrouillage (245) possède une portion de forme cylindrique (246), qui est reliée à la partie de verrouillage (241) par l'intermédiaire d'une articulation (247) et comporte un dispositif de retenue (248) au niveau d'un emplacement situé à l'opposé de l'articulation (247).

26. Distributeur-doseur selon la revendication 25, dans lequel le dispositif de retenue (248) de la partie de déverrouillage (245) peut être relié à un support de logement (223) sur la portion de forme arquée (222).

27. Distributeur-doseur selon la revendication 25 ou 26, dans lequel la partie de forme cylindrique (246) peut fléchir élastiquement de telle sorte qu'une compression dirigée vers l'intérieur et appliquée à la partie de forme cylindrique (246) est transmise à la partie de verrouillage (241) de sorte que l'élément de liaison à encliquetage (243) ressort de l'évidement (144).

28. Distributeur-doseur selon l'une des revendications 23 à 27, dans lequel l'élément de liaison à encliquetage est un bec (243, 263) qui est accroché, de manière à réaliser un verrouillage, au logement de retenue (144) de sorte que le récipient (1) ne peut pas être retiré du dispositif de retenue (2) sans détachement du dispositif de verrouillage (24).

29. Distributeur-doseur selon l'une des revendications 15 à 28, dans lequel la partie formant couvercle (23) comporte des bossages (235), qui, lors de la coopération avec la face arrière (14) du récipient (1), permettent une retenue sans jeu du récipient (1) dans le dispositif de retenue (2).

30. Distributeur-doseur selon l'une des revendications 20 à 29, dans lequel le dispositif de verrouillage (24) est disposé à l'intérieur du dispositif de retenue (2) de manière à ne pas pouvoir être identifié de l'extérieur, la partie de verrouillage (241) étant disposée de préférence à l'intérieur de la plaque murale (21) et la partie de déverrouillage (245) étant disposée de préférence à l'intérieur de la partie en forme de U (222).
